# EUROPÄISCHE PATENTSCHRIFT

(11) **EP 1 229 161 B1**
(45) Veröffentlichungstag und Bekanntmachung des Hinweises auf die Patenterteilung: **11.05.2005**
(21) Anmeldenummer: 02450014.2
(22) Anmeldetag: 29.01.2002
(51) Int. Cl.: D06F 73/00, D06H 1/00

(54) **Vorrichtung für die Konfektionierung von Gardinen**
Device for making curtains
Dispositif pour la confection de rideaux

(30) Priorität: 06.02.2001 AT 902001 U
(43) Veröffentlichungstag der Anmeldung: 07.08.2002
(73) Patentinhaber: Promper, Otmar, 4501 Neuhofen (AT)
(72) Erfinder: Promper, Otmar, 4501 Neuhofen (AT)
(74) Vertreter: Hübscher, Helmut, Dipl.-Ing.

(56) Entgegenhaltungen:
- US-A- 4 091 973
- US-A- 4 231 157
- US-A- 4 980 981

## Beschreibung

Die Erfindung bezieht sich auf eine Vorrichtung für die Konfektionierung von Gardinen, insbesondere Stores, mit einem als Einzugbalken für eine durch ein Bleiband, einen Untersaum oder eine Endrüsche bedingte Randverdickung der Gardine ausgebildeten Aufhängebalken für den einen Rand der Gardine, der gegenüber einem unteren Klemmbalken für die Gardine der Höhe nach einstellbar ist und einer Ablängeinrichtung für die zwischen Aufhängebalken und Klemmbalken spannbare Gardine, die wenigstens eine entlang des Klemmbalkens verstellbare Schneideinrichtung für die mit dem Aufhängebalken auf die gewünschte Länge eingestellte Gardine aufweist.

Eine Vorrichtung dieser Art wurde vom Anmelder selbst entwickelt und wird in der Gardinenkonfektion für das Ablängen der Gardinen aus der vorgefertigten Ware verwendet. Bei dieser bekannten Vorrichtung wird die Gardine durch Höhenverstellung des Aufhängebalkens gegenüber dem Klemmbalken unter Verwendung von Meßeinrichtungen, insbesondere von in Antriebsmotoren für die Verstellung des Aufhängebalkens integrierten inkrementalen Drehgebern über Programmiereinrichtungen auf die gewünschte Länge eingestellt und dann mit Hilfe einer entlang des Klemmbalkens geführten Schneidvorrichtung geschnitten.

Bei der Konfektionierung von Gardinen und insbesondere durchsichtigen Stores ergibt sich das Problem, daß die Ware in einheitlichen Höhen (Gewebebreiten) von meist bis zu 3 m hergestellt wird und erst bei der Konfektion auf die gewünschte Höhe zugeschnitten werden muß. Wegen der großen Höhe der Ware, die in Längen bis zu 60 m produziert wird, ist es notwendig, sie für den Transport vom Herstellerbetrieb zum Gardinenkonfektionierer und auch für die Lagerung zu doublieren und dann zu Ballen zu wickeln. Dabei entstehen je nach der Länge der Ballenkerne in der Ware zwei bis vier Doublierfalten, die sich durch einfaches Nachspannen nicht entfernen lassen. Es ist daher üblich, die Gardinen nach dem Zuschnitt zu bügeln, um wenigstens die Doublierfalten zu entfernen. Das Bügeln erfolgt auf normalen Bügeltischen bei liegender Ware und stellt eine äußerst aufwendige zeitraubende Arbeit dar, wobei sich der zusätzliche Nachteil ergibt, daß sich das Aussehen und die Gewebe- bzw. Fadenführung der Gardinen im Bügelbereich verändern kann, so daß die ursprünglich von den Doublierfalten eingenommenen Bereiche sich insbesondere bei durchsichtigen Stores von den übrigen Bereichen sichtbar abheben, was selbstverständlich den Gesamteindruck der Gardine stört. Ein weiterer Nachteil besteht darin, daß durch das Ausbügeln der Falten die ursprünglich eingestellte Länge größer wird und sogar Abweichungen vom angestrebten geraden Verlauf der Schneidkante auftreten. Während bei Verwendung einer als Schneideinrichtung ausgebildeten Vorrichtung der eingangs genannten Art der gesamte Zeitaufwand für die Einführung der Gardine in die bis zu 10 m langen Balken und der Zuschnitt jeweils in Bruchteilen von Minuten möglich ist, ergibt sich ein vielfacher Zeitaufwand für das beschriebene Ausbügeln der Doublierfalten.

Aus der GB 2 212 526 A ist zwar eine Vorrichtung zum Bügeln von Draperien bekannt, die einen oberen mit Einhängehaken für die Draperie versehenen Aufhängebalken besitzt, der über einen Stelltrieb über eine stehend anzuordnende Bügelauflage verstellt werden kann, so daß eine an ihm befestigte Draperie unter Andrücken an die Bügelauflage von Hand aus gebügelt werden kann. Diese Vorrichtung ermöglicht auch kein Spannen und auch kein maßgerechtes Ablängen eines Vorhanges. Aus der US 4 091 973 A ist eine Vorrichtung zum Einbügeln von Hängefalten in Draperien bekannt, die oben einen feststehenden, mit Haken besetzten Aufhängebalken aufweist und der Höhe nach über ein Traggestell für diesen Balken verstellbare Blas- und Saugdüsen für Dampf und Vakuum zur Beaufschlagung einer eingehängten Draperie besitzt. Auch hier ist kein Bügeln feiner Vorhänge und Stores bzw. ein Spannen bzw. Ablängen möglich.

Die genannte Vorrichtung ist nicht für das Glattbügeln von Stores bestimmt. Aus der US 4 980 981 A ist eine Vorrichtung zum ausschließlichen Bügeln fertiger, gegebenenfalls gewaschener Textilwaren, insbesondere von Kleidungsstücken, Handtüchern usw. bekannt, die auch für Vorhänge verwendbar sein soll und bei der ein beheizter Glättbalken vorgesehen wird, der entlang der über eine rotierend angetriebene Spannbürste in Längs- und Querrichtung ausgebreiteten, an Hängern gehaltenen Kleidungsstücken usw. verstellt werden kann. Schließlich betrifft die US 4 231 157 A eine gegenüber Vorrichtungen der eingangs geschilderten Art wesentlich kompliziertere Schneidvorrichtung, bei der eine aufwendige Spanneinrichtung für die unteren Rand vorgesehen wird und die Gardine wieder über abstandsweise vorgesehene Klammern an einem höhenverstellbaren Balken befestigt werden kann.

Aufgabe der Erfindung ist die Schaffung einer Vorrichtung, mit deren Hilfe die erwähnten Doublierfalten rasch und materialschonend beseitigt und dabei Veränderungen im Aussehen der Gardine vermieden werden können.

Die gestellte Aufgabe wird bei der Vorrichtung der eingangs genannten Art dadurch gelöst, daß ein an die Gardine andrückbarer, beheizter Glättbalken über eine zusätzliche Antriebsvorrichtung zwischen Aufhängebalken und Klemmbalken hin- und herverstellbar angebracht ist, wobei über die Länge des Glättbalkens (20) verteilte, mit einem Dampferzeuger verbundene Bedampfungseinrichtungen (25, 31, 32) vorgesehen sind und zur zusätzlichen Beaufschlagung der Gardine mit Kühl- oder Trockenluft auf den Glättbalken (20) eine Blasdüsenanordnung (22, 33) aus abstandsweise vorgesehenen Austrittsöffnungen (33) eines Rohres (22) aufgesetzt ist.

Bei der erfindungsgemäßen Vorrichtung ist für das Einbringen der Gardine in die Vorrichtung und das Spannen sowohl für den Schneid- als auch für den Bügelvorgang nur eine Vorbereitungsarbeit notwendig. Vorzugsweise wird man bei einem kombinierten Einsatz mit der Schneideinrichtung das Ablängen erst nach der Glättung vornehmen, so daß die eingestellten Maße genau eingehalten werden können. Die Vorrichtung kann aber selbstverständlich auch für das Glätten allein eingesetzt werden. Beim Glättvorgang kommt überraschend die besondere Art der Befestigung der Gardine am Einzugbalken als besonderer Vorteil zum Tragen. Es wird nicht nur gegenüber einer Befestigung mit abstandsweise angebrachten Klammern der Befestigungsvorgang am Aufhängebalken wesentlich verkürzt, sondern die Gardine wird in der ganzen Breite gleichmäßig abgestützt, so daß es beim Bügelvorgang zu keinem Verziehen, wie bei abstandsweise vorgesehenen Befestigungsstellen, kommen kann.

Bei der erfindungsgemäßen Vorrichtung wird die Glättung bei hängender und zwischen Aufhängebalken und Spannbalken spannbarer Gardine vorgenommen. Dabei wird angestrebt, möglichst ohne Gegenhalter oder Auflage für die vom Glättbalken angedrückte Gardine das Auslangen zu finden und die Gardine nur von der Rückseite her zu glätten. Dieser Glättungsvorgang wird durch die vorgesehenen Bedampfungseinrichtungen wesentlich beschleunigt und verbessert.

Die erfindungsgemäß zusätzlich vorgesehenen Blasdüsen werden vorzugsweise auch während des Bedampfungsvorganges eingeschaltet, damit der über den Glättbalken zugeführte Dampf aus der Gardine ausgeblasen wird und sich nicht auf den im Moment oberhalb des Glättbalkens befindlichen Teil der Gardine oder am Aufhängebalken selbst niederschlagen kann, was zur Tröpfchenbildung und damit bei deren Niederschlag auf der Gardine zu deren Beschädigung führen könnte. Während der Trocknungsperiode beschleunigen die Blasdüsen den Trocknungsvorgang. Im praktischen Versuch wurden für den gesamten Glättvorgang einschließlich der Trocknung Arbeitszeiten unter 40 Sekunden erreicht.

Konstruktiv sind verschiedene Ausbildungen für die Beheizung des Glättbalkens, z. B. elektrische Heizstäbe, möglich. Derzeit wird allerdings auch aus Sicherheitsgründen und zur Vermeidung von Überhitzungen eine Ausführung bevorzugt, nach der im Glättbalken über seine Länge durchgehende Heizkanäle vorgesehen sind, die über flexible, die Höhenverstellung zulassende Leitungen mit einem Dampferzeuger in Verbindung stehen. Über die Durchtrittsgeschwindigkeit des Dampfes, gegebenenfalls auch durch Temperatureinstellung beim Dampf, kann die momentan benötigte Glättungstemperatur genau eingeregelt werden. Eine einfache Konstruktion ergibt sich dadurch, daß die Heizkanäle am einen Balkenende miteinander und am anderen Balkenende mit einer Vor- und einer Rücklaufleitung für den Dampf bzw. sein Kondensat verbunden sind. Es können dann für verschiedene Balkenlängen gleichbleibende Anordnungen für den Dampferzeuger und die flexiblen Leitungen, die nur zu dem einen Balkenende zu führen sind, Verwendung finden.

Eine weitere Vereinfachung der Gesamtkonstruktion ergibt sich, wenn der Heizbalken wenigstens einen weiteren Dampfführungskanal mit abstandsweise durch die Andrückseite des Glättbalkens verlaufenden Dampfaustrittsöffnungen aufweist. Dieser Dampfführungskanal kann vom gleichen Dampferzeuger wie die Heizkanäle gespeist werden. Dabei lassen sich dadurch Leitungen einsparen, daß der den Teil der Bedampfungsanlage bildende Dampfführungskanal über ein steuerbares Absperrorgan, z. B. ein Regelventil, mit der zu den Heizkanälen führenden Dampf-Vorlaufleitung verbunden ist. Bei den meisten Gardinen genügt es, wenn die Bedampfung nur während des einen Verstellweges des Glättbalkens über die Gardinenlänge erfolgt. Beim Rücklauf des Glättbalkens kann die Bedampfungsanlage abgeschaltet und die Gardine am warmen Glättbalken getrocknet werden.

Zu erwähnen ist, daß es möglich wird, die durch den Glättvorgang bedingte Längenänderung der Gardine durch Verstellung des Aufhängebalkens auszugleichen und damit immer unter etwa gleichbleibender Gardinenspannung zu arbeiten, wobei durch den angedrückten Glättbalken eine Ausbuchtung der Gardine zu ihrer Vorderseite hin erzeugt wird. Selbstverständlich wird man scharfe Kanten am Glättbalken vermeiden und für eine großflächige Verteilung des austretenden Dampfes entlang des Balkens sorgen. Dies läßt sich dadurch erreichen, daß der Glättbalken aus einem die Heiz- und Dampfführungskanäle bildenden und die Dampfaustrittsöffnungen aufweisenden Strangpreßprofil, insbesondere aus Aluminium, besteht, das in einen dampfdurchlässigen Isolierschlauch, z. B. aus Filz, eingebettet ist, der seinerseits mit einem Bügelbezug versehen ist. Ein zum Gardinenmaterial passender Bügelbezug kann leicht öfters gewechselt werden, so daß an ihm keine Verschmutzungsgefahr für die Gardine besteht. Wenn das Strangpreßprofil ein Profil mit rechteckiger Außenform ist, ergibt sich durch den Isolierschlauch eine abgerundete Außenform der Kanten.

Weitere Vorteile des Erfindungsgegenstandes entnimmt man der nachfolgenden Zeichnungsbeschreibung.In der Zeichnung ist der Erfindungsgegenstand beispielsweise dargestellt. Es zeigen
- Fig. 1: eine erfindungsgemäße Vorrichtung im schematisierter Darstellungsweise in Seitenansicht,
- Fig. 2: ebenfalls im Schema die Dampfversorgung des Glättbalkens,
- Fig. 3: einen Glättbalken im Schnitt und
- Fig. 4: eine zugehörige Teil-Vorderansicht.

Die erfindungsgemäße Vorrichtung besitzt ein Grundgestell 1 zur Bodenabstützung mit mehreren Stützsäulen für ein Andrückprofil 2 und abstandsweise angeordneten Führungssäulen 3, 4 für Laufwägen 5, 6. Die Laufwägen 5 tragen Stützarme 7, an denen ein Einzugsbalken 8 für eine Randverdickung einer Gardine 9 angebracht ist, wobei dieser Einzugsbalken zusätzliche Klemmen zur vollständigen Fixierung des eingezogenen Gardinenrandes aufweisen kann. Die eingezogene Gardine hängt bis unter das Andrückprofil 2 und kann mittels eines Klemmbalkens 10, der von mehreren abstandweise angeordneten Stelltrieben 11 betätigt wird, festgeklemmt sowie durch Hochfahren des Einzugsbalkens 8 gespannt werden. Entlang des Klemmbalkens 10 und des Andrückprofiles 2 ist ein rotierendes Schneidmesser 12, das von einem Motor 13 angetrieben wird, verstellbar, so daß die Gardine nach Höheneinstellung des Einzugsbalkens 8 auf das gewünschte Maß geschnitten werden kann. Für die Höheneinstellung der Laufwägen 5 und 6 sind endlose, oben über Umlenkrollen 14, 15 geführte Zahnriementriebe 16, 17 vorhanden, deren Antriebsrollen, auf einer gemeinsamen Welle sitzend, von steuerbaren Motoren 18, 19 angetrieben werden.

Die Teile 4, 6, 15, 17 und 19 gehören zu einer erfindungsgemäßen Zusatzeinrichtung einer an sich bekannten Ablängvorrichtung für die Gardine 9. Ferner besitzt diese Zusatzeinrichtung einen Glättbalken 20, der über an den Wägen 6 befestigte Stelltriebe 21 an die zwischen den Balken 8 und 12 gespannte Gardine andrückbar und über die Stelltriebe 15, 17, 19 über die Gardinenhöhe hinund herverstellbar ist, wobei die Fahrgeschwindigkeit geregelt werden kann. Oberhalb des Glättbalkens 12 ist ein mit Belüftungsdüsen ausgestattetes Belüftungsrohr 22 angeordnet.

Wie Fig. 2 zeigt, ist für den Glättbalken 20 eine gemeinsame Dampfversorgung mit einer Vorlaufleitung 23 für den Dampf und einer Rücklaufleitung 24 für den Dampf bzw. das sich bildende Kondensat vorgesehen, wobei von der Vorlaufleitung 23 über ein steuerbares Ventil 25 eine Dampfmenge in eine Bedampfungsleitung abgezweigt werden kann.

Nach den Fig. 3 und 4 besteht der Glättbalken 20 aus einem Aluminiumstrangpreßprofil 26, einem dampfdurchlässigen, aufgezogenen Isolierschlauch 27 z. B. aus Polyesterfilz und einem Bügelbezug 28. Im Profil 26 sind zwei Dampfführungskanäle 29, 30 ausgeformt, die als Heizkanäle dienen und am einen Balkenende miteinander und am anderen Ende des Glättbalkens 20 mit den Leitungen 23, 24 verbunden sind. Ein Mittelkanal 31 des Profiles 26 dient als Bedampfungskanal, von dem Dampfdurchführungsbohrungen 32, deren Anordnung aus Fig. 4 ersichtlich ist, ausgehen. Der Dampfführungskanal 31 kann über das Absperrorgan 25 wahlweise beschickt werden.

Beim Einsatz wird der Glättbalken 20 unter Einschaltung der Dampfzuführung auch zum Kanal 31 von unten nach oben über die Gardine 9 verstellt, wobei gleichzeitig auch eine Belüftung über das Rohr 22 und dessen Austrittslöcher 33 eingestellt wird, so daß der hochsteigende Dampf nach vorne von der Gardine 9 weggeblasen wird. Nach wenigstens einem vollständigen Hub des Glättbalkens wird die Dampfzufuhr zum Kanal 31 abgestellt und die Gardine wird beim Rücklauf des Glättbalkens 20 in die Ausgangslage durch die Erwärmung am Glättbalken 20 und die Zufuhr von Blaseluft über 22, 33 getrocknet. Anschließend kann nach Lösung des Klemmbalkens 10 die Höheneinstellung des Einzugsbalkens 8 auf das tatsächliche Sollmaß der Gardine 9 korrigiert, der Klemmbalken 10 wieder festgeklemmt und die Gardine 9 auf das Sollmaß zugeschnitten werden.

## Patentansprüche

1. Vorrichtung für die Konfektionierung von Gardinen (9), insbesondere Stores, mit einem als Einzugbalken (8) für eine durch ein Bleiband, einen Untersaum oder eine Endrüsche bedingte Randverdickung der Gardine (9) ausgebildeten Aufhängebalken für den einen Rand der Gardine, der gegenüber einem unteren Klemmbalken (10) für die Gardine (9) der Höhe nach einstellbar ist und einer Ablängeinrichtung für die zwischen Aufhängebalken (8) und Klemmbalken (10) spannbare Gardine (9), die wenigstens eine entlang des Klemmbalkens (2, 10) verstellbare Schneideinrichtung (12, 13) für die mit dem Aufhängebalken (8) auf die gewünschte Länge eingestellte Gardine (9) aufweist, **dadurch gekennzeichnet, daß** ein an die Gardine (9) andrückbarer, beheizter Glättbalken (20) über eine zusätzliche Antriebsvorrichtung (6, 15, 17, 19) zwischen Aufhängebalken (8) und Klemmbalken (10) hin- und herverstellbar angebracht ist, wobei über die Länge des Glättbalkens (20) verteilte, mit einem Dampferzeuger verbundene Bedampfungseinrichtungen (25, 31, 32) vorgesehen sind und zur zusätzlichen Beaufschlagung der Gardine mit Kühl- oder Trockenluft auf den Glättbalken (20) eine Blasdüsenanordnung (22, 33) aus abstandsweise vorgesehenen Austrittsöffnungen (33) eines Rohres (22) aufgesetzt ist.

2. Vorrichtung nach Anspruch 1, **dadurch gekennzeichnet, daß** im Glättbalken (20 über seine Länge durchgehende Heizkanäle (29, 30) vorgesehen sind, die über flexible, die Höhenverstellung zulassende Leitungen (23, 24) mit dem Dampferzeuger in Verbindung stehen.

3. Vorrichtung nach den Ansprüchen 1 und 2, **dadurch gekennzeichnet, daß** die Heizkanäle (29, 30) am einen Balkenende miteinander und am anderen Balkenende mit einer Vor- und einer Rücklaufleitung (23, 24) für den Dampf bzw. sein Kondensat verbunden sind.

4. Vorrichtung nach einem der Ansprüche 1 bis 3, **dadurch gekennzeichnet, daß** der Glättbalken (20) wenigstens einen weiteren Dampfführungskanal (31) mit abstandsweise durch die Andrückseite des Glättbalkens (20) verlaufenden Dampfaustrittsöffnungen (32) aufweist.

5. Vorrichtung nach einem der Ansprüche 1 bis 4, **dadurch gekennzeichnet, daß** der den Teil der Bedampfungsanlage bildende Dampfführungskanal (31) über ein steuerbares Absperrorgan (25), z. B. ein Regelventil, mit der zu den Heizkanälen (29, 30) führenden Dampf-Vorlaufleitung (23) verbunden ist.

6. Vorrichtung nach einem oder mehreren der Ansprüche 1 bis 5, **dadurch gekennzeichnet, daß** der Glättbalken (20) aus einem die Heiz- und Dampfführungskanäle bildenden und die Dampfaustrittsöffnungen aufweisenden Strangpreßprofil (26), insbesondere aus Aluminium, besteht, das in einen dampfdurchlässigen Isolierschlauch (27), z. B. aus Filz, eingebettet ist, der seinerseits mit einem Bügelbezug (28) versehen ist.

## Claims

1. A device for making curtains (9), particularly nets or blinds, with a suspension bar for one edge of the curtain, which suspension bar is constructed as a pull-in bar (8) for an edge thickening of the curtain (9), such edge thickening being produced by a lead strip, a bottom seam or an end ruching, the said bar being adjustable as to height relatively to a bottom clamping bar (10) for the curtain (9), and with a device for cutting the curtain (9) to length, which is clampable between the suspension bar (8) and the clamping bar (10), said cutting to length device comprising at least one cutting device (12, 13) movable along the clamping bar (2, 10) for the curtain (9), which is set to the required length with the suspension bar (8), **characterised in that** a heated smoothing bar (20) which is adapted to be pressed against the curtain (9) is mounted for reciprocation via an additional drive device (16, 15, 17, 19) between the suspension bar (8) and the clamping bar (10), steaming devices (25, 31, 32) connected to a steam generator and distributed over the length of the smoothing bar (20) being provided and a blower nozzle arrangement (22, 23) consisting of outlet openings (33) provided at intervals in a tube (22) is mounted on the smoothing bar (20) for the additional application of cool or dry air to the curtain.

2. A device according to claim 1, **characterised in that** heating ducts (29, 30) continuous over the length of the smoothing bar (20) are provided and are connected to the steam generator via flexible conduits (23, 24) allowing the heightwise movement.

3. A device according to claims 1 and 2, **characterised in that** the heating ducts (29, 30) are interconnected at one bar end and are connected at the other bar end to a flow and return conduit (23, 24) for the steam and its condensate.

4. A device according to any one of claims 1 to 3, **characterised in that** the smoothing bar (20) comprises at least one additional steam guidance duct (31) with steam outlet openings (32) extending at intervals through the pressure application side of the smoothing bar (20).

5. A device according to any one or claims 1 to 4, **characterised in that** the steam guidance duct (31) forming part of the steaming installation is connected via a controllable shut-off member (25), for example a control valve, to the steam flow conduit (23) leading to the heating duct (29, 30).

6. A device according to any one or more of claims 1 to 5, **characterised in that** the smoothing bar (20) consists of an extruded profile (26), particularly of aluminium, which forms the heating and steam guidance ducts and has the steam outlet openings, said extruded profile being embedded in a steam-permeable insulating tube (27), for example of felt, which is in turn provided with an ironing cover.

## Revendications

1. Dispositif pour confectionner des rideaux (9), en particulier des voilages, avec une poutre d'accrochage réalisée sous forme de poutre d'introduction (8) pour un épaississement en bordure, conditionné par une bande de plombage, un ourlet inférieur ou une ruche ou bouillonné d'extrémité, du rideau (9), poutre d'accrochage pour laquelle un bord du rideau est réglable en hauteur par rapport à une poutre de serrage inférieure (10) pour le rideau (9), et avec un dispositif de découpage à longueur pour le rideau (9) pouvant être tendu entre la poutre d'accrochage (8) et la poutre de serrage (10), dispositif de découpage à longueur présentant au moins un dispositif de découpage (12, 13), réglable le long de la poutre de serrage (2, 10), pour le rideau (9) réglé à la longueur souhaitée avec la poutre d'accrochage (8), **caractérisé en ce qu'**une poutre de lissage (20) chauffée, pouvant être pressée sur le rideau (9), est montée de manière à pouvoir être réglée, par déplacement dans un sens et dans l'autre, par l'intermédiaire d'un dispositif d'entraînement (6, 15, 17, 19) supplémentaire, entre la poutre d'accrochage (8) et la poutre de serrage (10), sachant que, sur la longueur de la poutre de lissage (20) sont prévus des dispositifs d'exposition à la vapeur (25, 31, 32) reliés à un générateur de vapeur, et, pour produire une sollicitation supplémentaire du rideau avec de l'air de refroidissement ou de séchage, sur la poutre de lissage (20) est monté un agencement de buses de soufflage (22, 33), formé d'ouvertures de sortie (33), prévues de façon espacée, d'un tube (22).

2. Dispositif selon la revendication 1, **caractérisé en ce que**, dans la poutre de lissage (20), sont prévus des canaux de chauffage (29, 30), la traversant continûment sur sa longueur, reliés au générateur de vapeur, par l'intermédiaire de conduites (23, 24) flexibles, permettant le réglage en hauteur.

3. Dispositif selon les revendication 1 et 2, **caractérisé en ce que** les canaux de chauffage (29, 30), sur une extrémité de poutre, sont reliés ensemble, et, sur l'autre extrémité de poutre, sont reliés à une conduite d'amenée et de retour (23, 24) de la vapeur, respectivement de son condensat.

4. Dispositif selon l'une des revendications 1 à 3, **caractérisé en ce que** la poutre de lissage (20) présente au moins un autre canal de guidage de vapeur (31), comprenant des ouvertures de sortie de vapeur (32), s'étendant de façon espacée à travers la face de pressage de la poutre de lissage (20).

5. Dispositif selon l'une des revendications 1 à 4, **caractérisé en ce que** le canal de guidage de vapeur (31), formant la partie de l'installation d'exposition à la vapeur, est reliée à la conduite d'amenée de vapeur (23) menant aux canaux de chauffage (29, 30), par l'intermédiaire d'un organe d'isolement (25) pouvant être commandé, par exemple une soupape de régulation.

6. Dispositif selon l'une ou plusieurs des revendications 1 à 5, **caractérisé en ce que** la poutre de lissage (20) est formée d'un profilé extrudé (26), en particulier en aluminium, formant les canaux de chauffage et de guidage de vapeur et présentant les ouvertures de sortie de vapeur, profilé extrudé qui est incorporé dans un tuyau souple isolant (27) perméable à la vapeur, par exemple réalisé en feutre, tuyau muni de son côté d'un revêtement de repassage (28).
